# FASCICULE DE BREVET EUROPEEN

(11) **EP 0 511 077 B1**
(45) Date de publication et mention de la délivrance du brevet: **06.03.1996**
(21) Numéro de dépôt: 92401118.2
(22) Date de dépôt: 21.04.1992
(51) Int. Cl.: H01R 23/70

(54) **Connecteur électrique pour fixer et connecter une carte fille à une carte mère**
Elektrischer Verbinder zum Fixieren und Verbinden von Tochter-Mutterleiterplatten
Electrical connector for fixing and connecting a daughter-board to a mother-board

(30) Priorité: 25.04.1991 FR 9105116
(43) Date de publication de la demande: 28.10.1992
(73) Titulaire: SOCIETE D'APPLICATIONS GENERALES D'ELECTRICITE ET DE MECANIQUE SAGEM, F-75783 Paris Cédex 16 (FR)
(72) Inventeur: Beon, Jacky, F-10000 Troyes (FR)
(74) Mandataire: Bloch, Gérard

(56) Documents cités:
- US-A- 2 935 725
- US-A- 4 869 672

## Description

La présente invention concerne un connecteur électrique pour fixer et connecter une carte fille à une carte mère.

On connait de tels connecteurs montés sur une carte de circuit imprimé, ou carte mère, pour connecter électriquement à cette carte une autre carte de circuit imprimé, ou carte fille. Ces connecteurs comportent des contacts électriques susceptibles de coopérer avec des pistes de contact de la carte fille, ces contacts électriques étant eux-mêmes reliés par soudure à des pistes de la carte mère.

Les connecteurs connus sont disposés sur une face de la carte mère par des broches traversant cette carte et soudées sur l'autre face aux pistes de la carte mère de façon traditionnelle, par exemple par soudure à la vague.

Un premier type de tels connecteurs forment une cavité à section en U dans laquelle s'engage une partie de la carte fille. Un autre type est destiné a recevoir entre des contacts électriques des broches soudées sur la carte fille.

On connait également par le document US-A-2 935 725 un connecteur selon le préambule de la revendication 1.

Tous les types de connecteur connus présentent toutefois l'inconvénient de ne pouvoir recevoir une carte fille que d'un seul de leur côté.

La présente invention vise à palier cet inconvénient en fournissant un connecteur électrique dans lequel la carte fille peut-être montée de l'un ou l'autre côté de la carte mère.

A cet effet, la présente invention a pour objet un connecteur électrique selon la revendication 1.

Du fait que le connecteur selon l'invention présente pour la réception de la carte fille un conduit traversant, cette carte peut-être montée dans un sens ou dans l'autre, c'est à dire d'un côté ou de l'autre de la carte mère.

Les broches de liaison du connecteur peuvent s'étendre perpendiculairement à ce dernier pour être reliées aux pistes de la carte mère par des soudures classiques ou dans le plan du connecteur pour être reliées aux pistes de la carte mère par des soudures de type CMS (composant monté en surface).

Par perpendiculairement au connecteur ou dans le plan du connecteur, on entend perpendiculairement à ou dans le plan de la carte mère lorsque le connecteur est monté sur celle-ci.

Le connecteur selon l'invention présente donc encore l'avantage de pouvoir, suivant son mode de réalisation, être relié à la carte mère, soit par des soudures classiques, soit par des soudures de type CMS.

Avantageusement, le corps du connecteur comporte une saillie de détrompage agencée pour s'engager dans une forme correspondante de la découpe de la carte mère.

Avantageusement également, une nervure de détrompage traverse tranversalement ledit conduit pour s'engager dans une fente de détrompage correspondante de la carte fille.

On décrira maintenant à titre d'exemple non limitatif, des modes de réalisation particuliers de l'invention en référence aux dessins annexés dans lesquels :
- la figure 1 est une vue de dessous d'une carte munie d'un connecteur selon l'invention,
- la figure 2 est une vue en coupe selon la ligne II II de la figure 1,
- la figure 3 est une vue en coupe selon la ligne III-III de la figure 2 ,
- la figure 4 est une vue en perspective de ce connecteur, et
- la figure 5 est une vue similaire à la figure 3, d'un autre mode de réalisation.

Les figures 1 à 3 montrent une carte (1) de circuit imprimé, dite carte mère, comportant une découpe rectangulaire (2) dans laquelle est engagé le corps (3) d'un connecteur (4) selon l'invention.

Le corps (3) comporte une saillie de détrompage (21) destinée à s'engager dans une forme correspondante de la découpe (2) afin d'assurer le bon sens de montage du connecteur sur la carte.

Le corps (3) forme dans sa partie centrale un conduit allongé (5) traversant en forme de fente, perpendiculaire au plan de la carte (1) lorsque le connecteur (4) est monté sur cette carte.

Une nervure transversale de détrompage (20) barre le conduit (5) pour des raisons qui seront exposées ci-après.

Les parois internes en vis-à-vis dans le sens de la longueur du conduit (5) supportent des contacts électriques souples (6) reliés par des conducteurs (7) traversant la masse du corps (3) à des broches (8). On voit sur la figure (3) que le connecteur (4) présente vu en coupe une forme en T permettant son encastrement dans la carte (1), les broches (8) ressortant du corps (3) par le dessous des ailes du T.

Les broches (8) traversent des trous dans la carte (1) puis sont soudées, par exemple à la vague, sur des rubans conducteurs (9) réalisés à la surface de la carte (1). Ce soudage assure par conséquent, à la fois les connexions électriques et le maintien mécanique du connecteur (4) sur la carte (1).

Une extrémité de connexion (10) d'une carte fille (11) peut alors être insérée dans le conduit (5), cette carte fille comportant, dans le cas présent sur ses deux faces, des plages conductrices (12) venant en appui sur les contacts électriques (6) du connecteur (3) et assurant ainsi le maintien de la carte fille (11) sur la carte mère (1) et les connexions électriques entre ces deux cartes.

L'extrémité de connexion (10) de la carte fille (11) présente par ailleurs une fente de détrompage (22) dans laquelle peut s'engager la nervure (20) lorsque la carte fille est présentée dans le bon sens à l'entrée du conduit (5).

La figure (2) montre la carte fille (11) en traits pleins présentée pour être engagée dans le connecteur (4) du côté des soudures, c'est à dire du côté opposé aux composants montés sur la carte (1). Cette même carte fille (11) est montrée en traits mixtes présentée de l'autre côté de la carte (1). La carte fille (11) peut par conséquent être montée de l'un ou l'autre des côtés de la carte (1).

La souplesse des contacts (6) assure un bon contact électrique avec les plages conductrices (12) lorsque la carte fille est en place dans le connecteur (4).

La figure (5) représente un autre mode de réalisation d'un connecteur (4′) selon l'invention comportant un corps (3′) similaire au corps (3) du connecteur (4), ce corps (3′) formant un conduit traversant (5′) sur les parois duquel sont disposés des contacts électriques souples (6′).

Toutefois, dans le cas présent les contacts électriques (6′) sont reliés par des conducteurs (7) traversant le corps (3) horizontalement pour ressortir sensiblement horizontalement aux extrémités des ailes du T formé par le connecteur. Les extrémités dépassantes des conducteurs (7′) sont alors soudées manuellement par des soudures de type CMS (composant monté en surface) sur des rubans conducteurs (9′) de la carte (1′).

On a représenté aux dessins des connecteurs présentant deux rangées de contacts, mais il serait évidemment possible de n'en prévoir qu'une seule d'un des côté du connecteur.

## Revendications

1. Connecteur électrique pour fixer et connecter une carte fille (11) à une carte mère (1), comprenant un corps (3) formant une cavité pour la réception d'une partie (10) de la carte fille munie de pistes (12) de contact, ledit corps étant agencé pour être inséré dans une découpe (2) de la carte mère, et des contacts électriques (6) étant disposés sur au moins une paroi de ladite cavité pour coopérer avec lesdites pistes de la carte fille, caractérisé par le fait que ladite cavité forme, en utilisation, un conduit traversant, et que lesdits contacts sont électriquement reliés à des broches (7' ; 8) de liaison à des pistes (9) de la carte mère.

2. Connecteur selon la revendication 1, dans lequel les broches de liaison (8) s'étendent perpendiculairement au connecteur pour être reliées aux pistes de la carte mère par des soudures classiques.

3. Connecteur selon la revendication 1, dans lequel les broches de liaison (7') s'étendent dans le plan du connecteur pour être reliées aux pistes de la carte mère par des soudures de type CMS (composant monté en surface).

4. Connecteur selon l'une quelconque des revendications 1 à 3, dans lequel le corps comporte une saillie de détrompage (21) agencée pour s'engager dans une forme correspondante de la découpe (2).

5. Connecteur selon l'une quelconque des revendications 1 à 4, comportant une nervure de détrompage (20) traversant transversalement ledit conduit pour s'engager dans une fente de détrompage correspondante de la carte fille.

## Patentansprüche

1. Elektrische Verbindungseinrichtung zum Befestigen und Anschließen einer Tochterkarte (11) an einer Mutterkarte (1), mit einem Körper (3), der einen Hohlraum zum Aufnehmen eines Teiles (10) der Tochterkarte bildet, welcher Kontaktbahnen (12) aufweist, wobei der Körper so gestaltet ist, daß er in einen Ausschnitt (2) der Mutterkarte eingefügt werden kann, und elektrischen Kontakten (6), die auf mindestens einer Wand des Hohlraums angeordnet sind, um mit diesen Bahnen der Tochterkarte zusammenzuwirken, dadurch **gekennzeichnet**, daß der Kohlraum im Gebrauch einen durchführenden kanal bildet und daß die Kontakte elektrisch mit Verbindungsstriften (7',8) zur Verbindung an Bahnen (9) der Mutterkarte verbunden sind.

2. Verbindungseinrichtung nach Anspruch 1, bei der die Verbindunggsstifte (8) sich senkrecht zu der Verbindungseinrichtung erstrecken, so daß sie mit den Bahnen der Mutterkarte durch herkömmliche Lötmittel verbunden werden können.

3. Verbindungseinrichtung nach Anspruch 1, bei der sich die Verbindungsstifte (7') in der Ebene der Verbindungseinrichtung erstrecken, so daß sie mit den Bahnen der Mutterkarte durch SMD-Lötmittel (Oberflächenmontage-Lötmittel) verbunden werden können.

4. Verbindungseinrichtung nach einem der Ansprüche 1 bis 3, bei der der Körper einen Unverwechselbarkeits-Vorsprung (21) aufweist. der so ausgebildet ist, daß er in eine entsprechende Aussparung (2) eingreifen kann.

5. Verbindungsemrichtung nach einem der Ansprüche 1 bis 4, mit einer Unverwechselbarkeits-Rippe (20). welche quer zu dem Kanal verläuft, um in einen entsprechenden Unverwechselbarkeits-Schlitz der Tochterkarte einzugreifen.

## Claims

1. Electrical connector for securing and connecting a daughter board (11) to a mother board (1), comprising a body (3) forming a cavity for the reception of a part (10) of the daughter board provided with contact tracks (12), said body being arranged to be inserted into an opening (2) of the mother board, and electrical contacts (6) being disposed on at least one wall of said cavity in order to cooperate with said tracks of the daughter board, characterised in that, in use, said cavity forms a through duct, and that said contacts are electrically connected to pins (7' ; 8) for connection to tracks (9) of the mother board.

2. Connector according to claim 1, wherein the connection pins (8) extend perpendicular to the connector in order to be connected to the tracks of the mother board by standard solder connections.

3. Connector according to claim 1, wherein the connecting pins (7') extend in the plane of the connector in order to be connected to the tracks of the mother board by solder connections of the surface-mounted component type.

4. Connector according to any of claims 1 to 3, wherein the body comprises an anti-inversion projection (21) arranged to engage in a corresponding shape of the opening (2).

5. Connector according to any of claims 1 to 4, comprising an anti-inversion rib (20) crossing said duct transversely in order to engage in a corresponding anti-inversion slot of the daughter board.
